# EUROPÄISCHE PATENTSCHRIFT

(11) **EP 2 360 342 B1**
(45) Veröffentlichungstag und Bekanntmachung des Hinweises auf die Patenterteilung: **11.04.2018**
(21) Anmeldenummer: 11154009.2
(22) Anmeldetag: 10.02.2011
(51) Int. Cl.: E06B 3/30

(54) **Kunststoff-Blendrahmen mit wetterseitiger Vorsatzschale aus Metall**
Plastic blind frame with weather-proof outer shell made of metal
Dormant en plastique et panneau d'habillage côté au vent en métal

(30) Priorität: 11.02.2010 DE 102010001863
(43) Veröffentlichungstag der Anmeldung: 24.08.2011
(73) Patentinhaber: profine GmbH, 53840 Troisdorf (DE)
(72) Erfinder: Schreder, Gerhard, 4841, Ungenach (AT)
(74) Vertreter: Wübken, Ludger

(56) Entgegenhaltungen:
- EP-A2- 0 298 354
- DE-U1- 29 712 136

## Beschreibung

Die Erfindung betrifft einen Kunststoff-Blendrahmen mit wetterseitiger Vorsatzschale aus Metall, bei dem der Blendrahmen aus im Eckbereich auf Gehrung miteinander verschweißten Hohlkammerprofilen aus Kunststoff besteht, die Hohlkammerprofile des Blendrahmens wetterseitig einen Blendrahmenüberschlag, einen Blendrahmen-Falzbereich und einen Mauerwerks-Anschlussbereich aufweisen, und die Vorsatzschale aus Metall wenigstens ein unteres, waagerecht verlaufendes Vorsatzschalenprofil, das den wetterseitigen Blendrahmenüberschlag überdeckt, umfasst.

### Technisches Gebiet und Stand der Technik

Aus der EP 1 877 640 B1 ist ein Kunststoff-Blendrahmen mit wetterseitiger Vorsatzschale bekannt, bei dem der Blendrahmen über die ganze Ansichtsbreite mit einer Aluminium-Vorsatzschale verkleidet ist. Dieses System wird von der Anmelderin unter der Marke "AluFusion®" umfangreich vertrieben. Aufgrund der fehlenden Stahlverstärkung im Flügel weist dieses System eine gute Wärmedämmung bei hervorragender Stabilität auf.

Bei diesen und ähnlichen Systemen wird der Blendrahmen im unteren waagerechten Bereich üblicherweise über ein - üblicherweise mit Stahl verstärktes und gegenüber der Außenkante des Blendrahmens zurückspringendes - Sohlbankprofil am Mauerwerk befestigt. Die Entwässerung erfolgt in der Regel - ausgehend von einer Fräsung am Übergang des äußeren Blendrahmenüberschlags zum Blendrahmen-Falzbereich - über eine parallel zur Außensichtfläche des Blendrahmenprofils verlaufende Bohrung oder Fräsung bis zum Mauerwerks-Anschlussbereich des Blendrahmenprofils. Die au-ßenliegende Fensterbank muss daher unterhalb des Mauerwerks-Anschlussbereichs des Blendrahmenprofils enden, um das Wasser der Entwässerung gezielt nach außen ableiten zu können.

Der Sohlbankprofil-Bereich stellt dabei thermisch gesehen eine Schwachstelle solcher Systeme dar.

Aus der EP 1 331 348 B1 ist ein Kunststoff-Blendrahmen mit wetterseitiger Vorsatzschale aus Metall bekannt, bei dem die Entwässerung oberhalb der Oberkante des wetterseitigen Blendrahmenüberschlags des Blendrahmens und durch das Blendrahmen-Vorsatzprofil geführt wird. Dieses Fensterkonzept weist somit keine Entwässerung des Blendrahmen-Falzbereichs auf. In der Praxis lässt sich jedoch ein Eintritt von Wasser in den Blendrahmen-Falzbereich nicht ganz verhindern, so dass sich im Blendrahmen-Falzbereich Wasser ansammeln kann.

Bei dem aus der DE 10 2008 063 012 A1 bekannten Konzept wird eine auch den Flügel überdeckende Vorsatzschale verwendet, wobei die Entwässerung ebenfalls oberhalb der Oberkante des Blendrahmen-Grundprofils in die Alumiunium-Vorsatzschale abgeleitet wird. Auch hier fehlt die Möglichkeit, den tiefer liegenden Blendrahmen-Falzbereich zu entwässern.

Bei dem aus der gattungsgemäßen DE 297 12 136 U1 bekannten Konzept werden sowohl der Flügel als auch der Blendrahmen mit einer diese jeweils vollständig überdeckenden Vorsatzschale versehen, wobei die Entwässerung durch die den Blendrahmen überdeckende Vorsatzschale erfolgt. Soweit eine außenliegende Fensterbank verwendet werden soll, muss diese daher unterhalb des Mauerwerks-Anschlussbereichs des Blendrahmenprofils enden, um das Wasser der Entwässerung gezielt nach außen ableiten zu können. Der Sohlbankprofil-Bereich stellt dabei thermisch gesehen eine Schwachstelle solcher Systeme dar.

### Aufgabe

Aufgabe der vorliegenden Erfindung ist es daher, einen gattungsgemäßen Kunststoff-Blendrahmen bzw. ein Fenster mit wetterseitiger Vorsatzschale aus Metall zur Verfügung zu stellen, der bzw. das einerseits eine problemlose Entwässerung des Blendrahmen-Falzbereichs und andererseits eine verbesserte Wärmedämmung zumindest im unteren horizontalen Bereich des Fensters ermöglicht.

### Darstellung der Erfindung

Die Erfindung löst diese Aufgabe durch einen Kunststoff-Blendrahmen mit wetterseitiger Vorsatzschale mit den Merkmalen des Anspruchs 1, bevorzugt in Verbindung mit einem oder mehreren der Merkmale der Ansprüche 2 bis 11 bzw. durch ein in eine Mauerwerksöffnung eines Gebäudes eingebautes Fenster nach Anspruch 12, bevorzugt in Verbindung mit einem oder mehreren der Merkmale der Ansprüche 13 bis 15.
Erfindungsgemäß weist das untere waagerecht verlaufende Hohlkammerprofil des Blendrahmens wenigstens eine seine wetterseitige Sichtfläche unterhalb des Blendrahmen-Falzbereichs und oberhalb des Mauerwerks-Anschlussbereichs durchstoßende Entwässerungsöffnung auf. Das untere, waagerecht verlaufende Vorsatzschalenprofil überdeckt dabei das untere waagerecht verlaufende Hohlkammerprofil des Blendrahmens nur in einem Teilbereich von dessen Ansichtsbreite, wobei die Entwässerungsöffnungen von dem unteren waagerecht verlaufenden Vorsatzschalenprofil überdeckt werden, so dass das aus der Entwässerungsöffnung des Hohlkammerprofils austretendes Wasser innerhalb des unteren waagerecht verlaufenden Vorsatzschalenprofils abgeleitet wird.
Die Vorsatzschale aus Metall umfasst nach einer bevorzugten Ausführungsform der Erfindung wenigstens zwei seitliche, also vertikal verlaufende Vorsatzschalenprofile und das untere, waagerecht verlaufende Vorsatzschalenprofil, wobei die Vorsatzschalenprofile jeweils den wetterseitigen Blendrahmenüberschlag überdecken. Bevorzugt wird auch im oberen horizontalen Bereich ein entsprechendes Vorsatzschalenprofil eingesetzt. Die zwei seitlich bzw. vertikal verlaufenden Vorsatzschalenprofile stoßen nach einer bevorzugten Weiterbildung der Erfindung stumpf auf das untere waagerecht verlaufende Vorsatzschalenprofil und, soweit vorhanden, auch auf das obere waagerecht verlaufende Vorsatzschalenprofil.
Die Entwässerung des unteren waagerecht verlaufenden Vorsatzschalenprofils erfolgt bevorzugt durch hinter der wetterseitigen Sichtfläche des Vorsatzschalenprofils verdeckt angeordnete Ausflussöffnungen, die oberhalb des Mauerwerks-Anschlussbereichs des unteren waagerecht verlaufenden Hohlkammerprofils des Blendrahmens angeordnet sind. Seitlich ist das untere waagerecht verlaufende Vorsatzschalenprofil bevorzugt durch Stopfen wasserdicht verschlossen.

Unterhalb der die Außensichtfläche des Blendrahmens durchstoßenden Entwässerungsöffnungen ist die Vorsatzschale bevorzugt durch eine waagerecht verlaufende Dichtung gegenüber der Außensichtfläche des Blendrahmens abdichtet.

Das Vorsatzschalenprofil weist nach einer besonders bevorzugten Ausführungsform der Erfindung eine von der Außensichtfläche des Vorsatzschalenprofils verdeckte Nut zur Aufnahme einer Fensterbank auf. Die Entwässerung erfolgt dann über diese außenliegende Fensterbank.

Die Entwässerung wird somit bevorzugt ausgehend vom Blendrahmen-Falzbereich durch Entwässerungsöffnungen im Hohlkammerprofil des Blendrahmens und das Vorsatzschalenprofil über die äußere Fensterbank geführt.

Die Vorsatzschalenprofile weisen bevorzugt einen an der Außensichtfläche des Blendrahmens anliegenden Befestigungsschenkel zur Befestigung der Vorsatzschalenprofile am Blendrahmen - insbesondere mittels Schrauben - auf. Zwischen den Vorsatzschalenprofilen und der Außensichtfläche des Blendrahmens ist bevorzugt eine Hohlkammer ausgebildet, die wenigstens teilweise mit einem Dämmstoff, beispielsweise einem Schaumstoff, ausgefüllt wird.

Zweckmäßigerweise weisen die Vorsatzschalenprofile eine parallel zur Längserstreckung verlaufende Aufnahmenut zur Aufnahme eines eine Blendrahmenkopplung überdeckenden Metallprofils oder -blechs auf.

Einer der wesentlichen Vorteile der erfindungsgemäßen, die Blendrahmenprofile nur teilweise überdeckenden Vorsatzschalen liegt darin, dass der nicht von den Vorsatzschalen überdeckte Bereich der äußeren Sichtfläche des Kunststoff-Blendrahmens von dem das Gebäude außenseitig dämmenden Dämmstoff überdeckt werden kann. Durch die Teilüberdeckung des Blendrahmens mit dem Dämmstoff des Außenmauerwerks werden der Wärmedurchgangswiderstand und die Schalldämmung des Fensters erheblich verbessert. Zudem ergibt sich optisch durch die Teilüberdeckung des Blendrahmens mit dem Dämmstoff eine sehr schmale Ansichtsbreite des Blendrahmens von der Wetterseite.

Vorteilhafterweise ist weiterhin eine Innenfensterbank vorgesehen, die in einer Ebene befestigt ist, die im Bereich der unteren Hälfte des Hohlkammerprofils des Blendrahmens liegt.

Die Montage des erfindungsgemäßen Fensters erfolgt bevorzugt ohne Zwischenschaltung eines Sohlbankprofils mittels beispielsweise handelsüblicher Laschen, Anker oder Klötze am Mauerwerk. Der Bereich zwischen dem Mauerwerks-Anschlussbereich und dem Mauerwerk kann dann vollständig mit Wärmedämmmaterial ausgefüllt werden.

An der Außenseite kann der Blendrahmen vorteilhaft umlaufend mit einer Wasserdampf-diffusionsoffenen Abdichtung gegenüber dem Mauerwerk abgedichtet werden. An der Rauminnenseite erfolgt vorteilhaft eine entsprechende Abdichtung mittels einer Wasserdampf-diffusionsdichten Folie, die einerseits am Mauerwerks-Anschlussbereich des Blendrahmens und andererseits am Mauerwerk befestigt ist.

### Kurze Beschreibung der Zeichnung

Die Erfindung wird nachfolgend anhand eines Ausführungsbeispiels sowie der Zeichnung näher erläutert. Es zeigen dabei:
- Fig. 1: einen Schnitt durch den unteren horizontalen Bereich eines in eine Mauerwerksöffnung eines Gebäudes eingebauten erfindungsgemäßen Fensters;
- Fig. 2: einen Schnitt durch den seitlichen vertikalen Bereich eines in eine Mauerwerksöffnung eines Gebäudes eingebauten erfindungsgemäßen Fensters;
- Fig. 3: einen Schnitt durch den erfindungsgemäßen Blendrahmen mit Vorsatzschale;
- Fig. 4: einen Schnitt durch die erfindungsgemäße Vorsatzschale (vergrößert);
- Fig. 5: ein alternatives Ausführungsbeispiel mit angedeuteter Entwässerung des Blendrahmen-Falzbereichs.

### Wege zur Ausführung der Erfindung

Das in den Fig. 1 bis 3 dargestellte erste Ausführungsbeispiel der Erfindung basiert auf dem im Markt bekannten System "AluFusion®" der Anmelderin. Es unterscheidet sich allerdings in der Vorsatzschale 9 und der Einbausituation ohne Sohlbankprofil von dieser bekannten Lösung.

Der Blendrahmen 1 besteht aus vier im Eckbereich auf Gehrung geschnittenen und miteinander verschweißten Hohlkammerprofilen 2, 2' aus Hart-PVC mit 88 mm Bautiefe. Der Blendrahmen 2 weist eine Stahlverstärkung auf, auf die je nach Elementgröße jedoch auch verzichtet werden kann. Der mit einem quer verlaufenden Steg in zwei Hohlkammern geteilte außenseitige bzw. wetterseitige Blendrahmenüberschlag 3 dient als Anschlag des Flügelrahmens 22. Wie in Fig. 1 und 2 gut zu erkennen ist, überdeckt das Vorsatzschalenprofil 10 bzw. 10' zwar den Blendrahmenüberschlag 3, vom Rest der Ansichtsbreite 7 (Fig. 3) des Blendrahmens jedoch nur einen Teilbereich, so dass die Blendrahmenprofile 2, 2' nur zu etwas mehr als der Hälfte ihrer Ansichtsbreite 7 (Fig. 3) von den Vorsatzschalenprofilen 10 bzw. 10' bedeckt werden. Dadurch ist es möglich, den freien, von Mauerwerks-Anschlussbereich 5 des Blendrahmens 1 ausgehenden Bereich des Blendrahmens 1 mit dem Dämmmaterial 21 des Mauerwerks 24 überdecken zu lassen.

Im seitlichen, vertikal verlaufenden Bereich (Fig. 2) ist dieses problemlos möglich, da hier keine Wasserabführung erfolgen muss. Die Abdichtung zum Mauerwerk 24 erfolgt hier in besonders vorteilhafter Weise durch eine diffusionsoffene, aber wasserundurchlässige Folie 26. Die Überdeckung des Blendrahmens 1 im seitlichen Bereich erfolgt in Fig. 2 so weit, dass der untere, dem Mauerwerks-Anschlussbereich 5 des Blendrahmes 1 zugewandte Bereich des seitlichen Vorsatzschalenprofils 10' noch vom Putz 28 verdeckt wird.

Im unteren, horizontal verlaufenden Bereich des Blendrahmens (Fig. 1) wird dagegen eine Entwässerung vorgenommen, wie sie auch in Fig. 5 anhand eines alternativen Ausführungsbeispiels, aber mit identischer Wasserführung 14, dargestellt ist. Ausgehend vom Blendrahmen-Falzbereich 4 erfolgt die Wasserführung 14 durch eine erste Bohrung oder Fräsung am Fuß des Blendrahmenüberschlags 3 in die unterhalb des Blendrahmenüberschlags 3 liegende Kammer 29 des Blendrahmenprofils 2. Von der Kammer 29 kann das Wasser durch die die Außensichtfläche 6 des Blendrahmens 1 durchstoßende Entwässerungsöffnung 8 in die zwischen dem Vorsatzschalenprofil 10 und der Außensichtfläche 6 des Blendrahmens 1 gebildete Hohlkammer 17 fließen. Von dieser Hohlkammer 17 wird das Wasser verdeckt nach unten durch Ausflussöffnungen 13 (Fig. 4) am Fuß des Vorsatzschalenprofils 10 auf die außenliegende Fensterbank 18 geleitet.

Die Vorsatzschalenprofile 10, 10' werden oben mit einer zurückspringenden Nase 30 über den Blendrahmenüberschlag 3 gehakt (Fig. 4). Zur Befestigung an der Außensichtfläche 6 des Blendrahmens 1 ist ein Befestigungsschenkel 16 vorgesehen, durch den die Vorsatzschalenprofile 10, 10' an den Blendrahmen 1 geschraubt werden. Um einen Austritt von Wasser aus der Hohlkammer 17 zwischen dem Schenkel 16 und der Außensichtfläche 6 des Blendrahmens 1 zu unterbinden, ist die sich über die gesamte Länge der Vorsatzschalenprofile 10, 10' erstreckende Dichtung 12 vorgesehen. Seitlich ist das untere horizontale Vorsatzschalenprofil 10 mit Dichtstopfen abgeschlossen (in den Fig. nicht dargestellt). Die zwei seitlich vertikal verlaufenden Vorsatzschalenprofile 10' stoßen stumpf auf das untere, waagerecht verlaufende Vorsatzschalenprofil 10 (in den Fig. nicht dargestellt).

Wie in Fig. 4 im Detail dargestellt, weist das Vorsatzschalenprofil 10 unmittelbar vor dem Befestigungsschenkel 16 eine Nut 15 zur Aufnahme des parallel zur Außensichtfläche 6 abgekanteten Fensterbankprofils 18 auf. Das Ende des Befestigungsschenkels 16 ist etwas verdickt ausgeführt, um als Abstützung der Fensterbank 18 dienen zu können (Fig. 5).

Wie ebenfalls aus Fig. 4 ersichtlich, weist das Vorsatzschalenprofil 10, 10' an seiner Unterseite eine zusätzliche Nut 20 auf. Diese Nut 20 dient insbesondere zum Halten eines Abdeckprofils oder -blechs, das beispielsweise eine vertikale Kopplung zwischen zwei Blendrahmenrücken abdeckt.

Wie in den Fig. 1 und 5 dargestellt, wird der Blendrahmen 1 an seiner Unterseite ohne Sohlbankprofil montiert, beispielsweise über handelsübliche Laschen, Anker oder Klötze. Der Bereich zwischen dem Mauerwerks-Anschlussbereich 5 und dem Mauerwerk 24 ist mit Dämmmaterial 25 isoliert.

Durch die Isolierung des Mauerwerks-Anschlussbereichs 5 einerseits und die Teilüberdeckung des Blendrahmens 1 mit dem Dämmstoff 21 des Außenmauerwerks werden der Wärmedurchgangswiderstand und die Schalldämmung des Fensters erheblich verbessert. Zudem ergibt sich optisch durch die Teilüberdeckung des Blendrahmens 1 mit dem Dämmstoff 21 eine sehr schmale Ansichtsbreite des Blendrahmens von der Wetterseite.

Wie in Fig. 1 dargestellt, kann in vorteilhafter Weise auch von der Innenseite des Blendrahmens 1 eine den Blendrahmen im unteren Bereich überdeckende Anbindung einer inneren Fensterbank erfolgen. Dieses ermöglicht eine durchgehende Isolierung mit dem Dämmmaterial 25 bis unter die innenliegende Fensterbank und eine weitere Erhöhung des Wärmedurchgangswiderstandes des Gesamtsystems.

In Fig. 1 ist eine bevorzugte raumseitige Abdichtung des Blendrahmens 1 gegenüber dem Mauerwerk 24 mittels einer diffusionsdichten Folie 27 zu erkennen.

Die zwischen den Vorsatzschalenprofilen 10, 10' und der Außensichtfläche 6 des Blendrahmens 1 gebildete Kammer kann zusätzlich mit einem dem Fachmann bekannten Dämmstoff 19, insbesondere einem Schaumstoff, ausgefüllt werden. Der Dämmstoff 19 ist in den Fig. nicht gesondert dargestellt, sondern nur durch das Bezugszeichen symbolisiert.

### Legende

- 1: Blendrahmen
- 2, 2': Hohlkammerprofil
- 3: Blendrahmenüberschlag
- 4: Blendrahmen-Falzbereich
- 5: Mauerwerks-Anschlussbereich
- 6: (Außen-)Sichtfläche (Blendrahmen)
- 7: Ansichtsbreite (Blendrahmen)
- 8: Entwässerungsöffnung
- 9: Vorsatzschale
- 10, 10': Vorsatzschalenprofil
- 11: Sichtfläche (Vorsatzschale)
- 12: Dichtung
- 13: Ausflussöffnung
- 14: Wasserführung
- 15: Nut (zur Aufnahme einer Fensterbank)
- 16: Befestigungsschenkel
- 17: Hohlkammer (zwischen dem Vorsatzschalenprofil und der Außensichtfläche des Blendrahmens)
- 18: Fensterbank
- 19: Dämmstoff (Hohlkammer)
- 20: Aufnahmenut (zur Aufnahme eines Metallprofils)
- 21: Dämmstoff (Außenmauerwerk)
- 22: Flügelrahmen
- 23: Verglasung
- 24: Mauerwerk
- 25: Dämmmaterial (Mauerwerksanschlussbereich)
- 26: diffusionsoffene Folie
- 27: diffusionsdichte Folie
- 28: Putz
- 29: Kammer
- 30: Nase

## Patentansprüche

1. Kunststoff-Blendrahmen (1) mit wetterseitiger Vorsatzschale (9) aus Metall, mit folgenden Merkmalen:
- der Blendrahmen (1) besteht aus im Eckbereich auf Gehrung miteinander verschweißten Hohlkammerprofilen (2, 2') aus Kunststoff,
- die Hohlkammerprofile (2, 2') des Blendrahmens (1) weisen wetterseitig einen wenigstens eine Hohlkammer aufweisenden Blendrahmenüberschlag (3), einen Blendrahmen-Falzbereich (4) und einen Mauerwerks-Anschlussbereich (5) auf,
- die Vorsatzschale (9) aus Metall umfasst wenigstens ein unteres, waagerecht verlaufendes Vorsatzschalenprofil (10), das den wetterseitigen Blendrahmenüberschlag (3) überdeckt,
- das untere waagerecht verlaufende Hohlkammerprofil (2) des Blendrahmens (1) weist wenigstens eine seine wetterseitige Sichtfläche (6) unterhalb des Blendrahmen-Falzbereichs (4) und oberhalb des Mauerwerks-Anschlussbereichs (5) durchstoßende Entwässerungsöffnung (8) auf,
- die wenigstens eine die äußere Sichtfläche (6) durchstoßende Entwässerungsöffnung (8) wird von dem unteren waagerecht verlaufenden Vorsatzschalenprofil (10) derart überdeckt, dass das aus der Entwässerungsöffnung (8) des Hohlkammerprofils (2) austretende Wasser innerhalb des unteren waagerecht verlaufenden Vorsatzschalenprofils (10) abgeleitet wird,
**gekennzeichnet dadurch, dass** das untere waagerecht verlaufende Vorsatzschalenprofil (10) das untere waagerecht verlaufende Hohlkammerprofil (2) des Blendrahmens (1) nur in einem Teilbereich von dessen Ansichtsbreite (7) überdeckt.

2. Kunststoff-Blendrahmen (1) mit wetterseitiger Vorsatzschale (9) nach Anspruch 1, **dadurch gekennzeichnet, dass** die Vorsatzschale (9) aus Metall wenigstens zwei seitliche, vertikal verlaufende Vorsatzschalenprofile (10') und das untere, waagerecht verlaufende Vorsatzschalenprofil (10) umfasst, wobei die Vorsatzschalenprofile (10, 10') jeweils den wetterseitigen Blendrahmenüberschlag (3) überdecken.

3. Kunststoff-Blendrahmen (1) mit wetterseitiger Vorsatzschale (9) nach Anspruch 1 oder 2, **dadurch gekennzeichnet, dass** die Entwässerung des unteren waagerecht verlaufenden Vorsatzschalenprofils (10) durch hinter der wetterseitigen Sichtfläche (11) des Vorsatzschalenprofils (10) verdeckt angeordnete Ausflussöffnungen (13) erfolgt, die oberhalb des Mauerwerks-Anschlussbereichs (5) des unteren waagerecht verlaufenden Hohlkammerprofils (2) des Blendrahmens (1) angeordnet sind.

4. Kunststoff-Blendrahmen (1) mit wetterseitiger Vorsatzschale (9) nach Anspruch 2 oder 3, **dadurch gekennzeichnet, dass** die zwei seitlich vertikal verlaufenden Vorsatzschalenprofile (10') stumpf auf das untere, waagerecht verlaufende Vorsatzschalenprofil (10) stoßen.

5. Kunststoff-Blendrahmen (1) mit wetterseitiger Vorsatzschale (9) nach einem der Ansprüche 1 bis 4, **gekennzeichnet durch** eine waagerecht unterhalb der die Außensichtfläche (6) des Blendrahmens (1) durchstoßende Entwässerungsöffnung (8) verlaufende, die Vorsatzschale (9) gegenüber der Außensichtfläche (6) des Blendrahmens (1) abdichtende Dichtung (12).

6. Kunststoff-Blendrahmen (1) mit wetterseitiger Vorsatzschale (9) nach einem der Ansprüche 1 bis 5, **dadurch gekennzeichnet, dass** das untere horizontale Vorsatzschalenprofil (10) seitlich durch Dichtstopfen abgedichtet ist.

7. Kunststoff-Blendrahmen (1) mit wetterseitiger Vorsatzschale (9) nach einem der Ansprüche 1 bis 6, **dadurch gekennzeichnet, dass** das Vorsatzschalenprofil (10) eine von der Außensichtfläche (11) des Vorsatzschalenprofils (10) verdeckte Nut zur Aufnahme einer Fensterbank (18) aufweist.

8. Kunststoff-Blendrahmen (1) mit wetterseitiger Vorsatzschale (9) nach einem der Ansprüche 1 bis 7, **dadurch gekennzeichnet, dass** die Vorsatzschalenprofile (10, 10') einen an der Außensichtfläche des Blendrahmens (1) anliegenden Befestigungsschenkel zur Befestigung der Vorsatzschalenprofile (10, 10') am Blendrahmen (1) mittels Schrauben aufweisen.

9. Kunststoff-Blendrahmen (1) mit wetterseitiger Vorsatzschale (9) nach einem der Ansprüche 1 bis 8, **dadurch gekennzeichnet, dass** zumindest die zwei seitlichen, vertikal verlaufenden Vorsatzschalenprofile (10') und das untere, waagerecht verlaufende Vorsatzschalenprofil (10) den gleichen Querschnitt aufweisen.

10. Kunststoff-Blendrahmen (1) mit wetterseitiger Vorsatzschale (9) nach einem der Ansprüche 1 bis 9, **dadurch gekennzeichnet, dass** zwischen dem Vorsatzschalenprofil (10, 10') und der Außensichtfläche des Blendrahmens (1) eine Hohlkammer (17) ausgebildet ist, die wenigstens teilweise mit einem Dämmstoff (19) ausgefüllt ist.

11. Kunststoff-Blendrahmen (1) mit wetterseitiger Vorsatzschale (9) nach einem der Ansprüche 2 bis 10, **dadurch gekennzeichnet, dass** die Vorsatzschalenprofile (10') eine parallel zur Längserstreckung verlaufende Aufnahmenut (20) zur Aufnahme eines eine Blendrahmenkopplung überdeckenden Metallprofils aufweisen.

12. Ein in eine Mauerwerksöffnung eines Gebäudes eingebautes Fenster mit einem Kunststoff-Blendrahmen (1) mit wetterseitiger Vorsatzschale (9) nach einem der Ansprüche 1 bis 11, **dadurch gekennzeichnet, dass** der nicht von der Vorsatzschale (9) überdeckte Bereich der äußeren Sichtfläche des Kunststoff-Blendrahmens (1) wenigstens weitgehend von dem das Gebäude außenseitig dämmenden Dämmstoff (21) überdeckt ist.

13. Ein in eine Mauerwerksöffnung eines Gebäudes eingebautes Fenster nach Anspruch 12, **dadurch gekennzeichnet, dass** auf der Wetterseite des Fensters im unteren horizontalen Bereich eine äußere Fensterbank (18) angeordnet ist, die mit einem etwa parallel zur Fensterebene verlaufenden Schenkel in die Nut (15) des Vorsatzschalenprofils (10) eingreift.

14. Ein in eine Mauerwerksöffnung eines Gebäudes eingebautes Fenster nach Anspruch 13, **dadurch gekennzeichnet, dass** die Entwässerung - ausgehend vom Blendrahmen-Falzbereich (4) - durch die Entwässerungsöffnung (8) im Hohlkammerprofil (2) des Blendrahmens (1) und das Vorsatzschalenprofil (10) über die äußere Fensterbank (18) erfolgt.

15. Ein in eine Mauerwerksöffnung eines Gebäudes eingebautes Fenster nach einem der Ansprüche 12 bis 14, **dadurch gekennzeichnet, dass** eine Innenfensterbank vorgesehen ist, die in einer Ebene befestigt ist, die im Bereich der unteren Hälfte des Hohlkammerprofils (2) des Blendrahmens (1) liegt.

## Claims

1. Plastic outer frame (1) with a weather-side facing shell (9) made of metal, having the following features:
- the outer frame (1) comprises plastic hollow-chamber profiles (2, 2') mitre welded to one another in the corner region,
- the hollow-chamber profiles (2, 2') of the outer frame (1) have, on the weather side, an outer-frame overlap component (3), which has at least one hollow chamber, and also an outer-frame rebate region (4) and a masonry-connection region (5),
- the facing shell (9) made of metal comprises at least one lower, horizontally running facing-shell profile (10), which covers over the weather-side outer-frame overlap component (3),
- the lower horizontally running hollow-chamber profile (2) of the outer frame (1) has at least one drainage opening (8), which passes through the weather-side visible surface (6) of the outer frame beneath the outer-frame rebate region (4) and above the masonry-connection region (5),
- the at least one drainage opening (8) passing through the exterior visible surface (6) is covered over by the lower horizontally running facing-shell profile (10) such that the water passing out of the drainage opening (8) of the hollow-chamber profile (2) is channelled away within the lower horizontally running facing-shell profile (10),
**characterized in that** the lower horizontally running facing-shell profile (10) covers over the lower horizontally running hollow-chamber profile (2) of the outer frame (1) only in a sub-region of the visible width (7) of the outer frame.

2. Plastic outer frame (1) with a weather-side facing shell (9) according to Claim 1, **characterized in that** the facing shell (9) made of metal comprises at least two lateral, vertically running facing-shell profiles (10') and the lower, horizontally running facing-shell profile (10), wherein the facing-shell profile (10, 10') each cover over the weather-side outer-frame overlap component (3).

3. Plastic outer frame (1) with a weather-side facing shell (9) according to Claim 1 or 2, **characterized in that** the drainage of the lower horizontally running facing-shell profile (10) takes place through outflow openings (13), which are arranged in a concealed manner behind the weather-side visible surface (11) of the facing-shell profile (10) and are arranged above the masonry-connection region (5) of the lower horizontally running hollow-chamber profile (2) of the outer frame (1).

4. Plastic outer frame (1) with a weather-side facing shell (9) according to Claim 2 or 3, **characterized in that** the two laterally vertically running facing-shell profiles (10') butt flush against the lower, horizontally running facing-shell profile (10) .

5. Plastic outer frame (1) with a weather-side facing shell (9) according to one of Claims 1 to 4, **characterized by** a seal (12) which runs horizontally beneath the drainage opening (8), passing through the exterior visible surface (6) of the outer frame (1), and seals the facing shell (9) in relation to the exterior visible surface (6) of the outer frame (1).

6. Plastic outer frame (1) with a weather-side facing shell (9) according to one of Claims 1 to 5, **characterized in that** the lower horizontal facing-shell profile (10) is sealed laterally by sealing plugs.

7. Plastic outer frame (1) with a weather-side facing shell (9) according to one of Claims 1 to 6, **characterized in that** the facing-shell profile (10) has a groove which is concealed by the exterior visible surface (11) of the facing-shell profile (10) and is intended for accommodating a window sill (18).

8. Plastic outer frame (1) with a weather-side facing shell (9) according to one of Claims 1 to 7, **characterized in that** the facing-shell profiles (10, 10') have a fastening leg which butts against the exterior visible surface of the outer frame (1) and is intended for fastening the facing-shell profiles (10, 10') on the outer frame (1) by means of screws.

9. Plastic outer frame (1) with a weather-side facing shell (9) according to one of Claims 1 to 8, **characterized in that** at least the two lateral, vertically running facing-shell profiles (10') and the lower, horizontally running facing-shell profile (10) have the same cross section.

10. Plastic outer frame (1) with a weather-side facing shell (9) according to one of Claims 1 to 9, **characterized in that** between the facing-shell profile (10, 10') and the exterior visible surface of the outer frame (1) there is formed a hollow chamber (17), which is filled, at least in part, with an insulating material (19).

11. Plastic outer frame (1) with a weather-side facing shell (9) according to one of Claims 2 to 10, **characterized in that** the facing-shell profiles (10') have an accommodating groove (20) which runs parallel to the longitudinal extent and is intended for accommodating a metal profile which covers over an outer-frame coupling.

12. Window which is installed in a masonry opening of a building and has a plastic outer frame (1) with a weather-side facing shell (9) according to one of Claims 1 to 11, **characterized in that** that region of the exterior visible surface of the plastic outer frame (1) which is not covered over by the facing shell (9) is covered over, at least in large part, by the insulating material (21) which insulates the outside of the building.

13. Window installed in a masonry opening of a building according to Claim 12, **characterized in that,** on the weather side of the window, in the lower horizontal region there is arranged an exterior window sill (18), which engages in a groove (15) of the facing-shell profile (10) by way of a leg which runs approximately parallel to the plane of the window.

14. Window installed in a masonry opening of a building according to Claim 13, **characterized in that** the drainage - starting from the outer-frame rebate region (4) - takes place through the drainage opening (8) in the hollow-chamber profile (2) of the outer frame (1) and the facing-shell profile (10), via the exterior window sill (18).

15. Window installed in a masonry opening of a building according to one of Claims 12 to 14, **characterized in that** an interior window sill is provided, fastened in a plane which is located in the region of the lower half of the hollow-chamber profile (2) of the outer frame (1).

## Revendications

1. Châssis dormant en plastique (1) comprenant une contre-cloison (9) en métal, du côté exposé aux intempéries, comprenant les caractéristiques suivantes :
- le châssis dormant (1) se compose de profilés de chambre creuse (2, 2') en plastique soudés les uns aux autres en onglet dans la région des coins,
- les profilés de chambre creuse (2, 2') du châssis dormant (1) présentent, du côté exposé aux intempéries, un recouvrement de châssis dormant (3) présentant au moins une chambre creuse, une région de feuillure de châssis dormant (4) et une région de raccordement à la maçonnerie (5),
- la contre-cloison (9) en métal comprend au moins un profilé de contre-cloison inférieur, s'étendant horizontalement (10), qui recouvre le recouvrement de châssis dormant (3) du côté exposé aux intempéries,
- le profilé de chambre creuse (2) inférieur du châssis dormant (1), s'étendant horizontalement, présente au moins une ouverture d'écoulement d'eau (8) traversant sa face visible (6) du côté exposé aux intempéries en dessous de la région de feuillure du châssis dormant (4) et au-dessus de la région de raccordement à la maçonnerie (5),
- l'au moins une ouverture d'écoulement d'eau (8) traversant la face visible extérieure (6) est recouverte par le profilé de contre-cloison (10) inférieur s'étendant horizontalement de telle sorte que l'eau sortant de l'ouverture d'écoulement d'eau (8) du profilé de chambre creuse (2) soit évacuée à l'intérieur du profilé de contre-cloison (10) inférieur s'étendant horizontalement,
**caractérisé en ce que** le profilé de contre-cloison (10) inférieur s'étendant horizontalement recouvre le profilé de chambre creuse (2) inférieur, s'étendant horizontalement, du châssis dormant (1) seulement dans une région partielle de sa largeur visible (7) .

2. Châssis dormant en plastique (1) comprenant une contre-cloison (9) du côté exposé aux intempéries selon la revendication 1, **caractérisé en ce que** la contre-cloison (9) en métal comprend au moins deux profilés de contre-cloison (10') latéraux, s'étendant verticalement et le profilé de contre-cloison (10) inférieur, s'étendant horizontalement, les profilés de contre-cloison (10, 10') recouvrant chacun le recouvrement de châssis dormant (3) du côté exposé aux intempéries.

3. Châssis dormant en plastique (1) comprenant une contre-cloison (9) du côté exposé aux intempéries selon la revendication 1 ou 2, **caractérisé en ce que** l'écoulement d'eau du profilé de contre-cloison (10) inférieur s'étendant horizontalement s'effectue à travers des ouvertures de sortie (13) disposées de manière dissimulée derrière la face visible (11), du côté exposé aux intempéries, du profilé de contre-cloison (10), qui sont disposées au-dessus de la région de raccordement à la maçonnerie (5) du profilé de chambre creuse (2) inférieur, s'étendant horizontalement, du châssis dormant (1).

4. Châssis dormant en plastique (1) comprenant une contre-cloison (9) du côté exposé aux intempéries selon la revendication 2 ou 3, **caractérisé en ce que** les deux profilés de contre-cloison (10') s'étendant latéralement verticalement viennent en butée en aboutement contre le profilé de contre-cloison (10) inférieur, s'étendant horizontalement.

5. Châssis dormant en plastique (1) comprenant une contre-cloison (9) du côté exposé aux intempéries selon l'une quelconque des revendications 1 à 4, **caractérisé par** un joint d'étanchéité (12) réalisant l'étanchéité de la contre-cloison (9) par rapport à la face visible extérieure (6) du châssis dormant (1), s'étendant horizontalement en dessous de l'ouverture d'écoulement d'eau (8) traversant la face visible extérieure (6) du châssis dormant (1).

6. Châssis dormant en plastique (1) comprenant une contre-cloison (9) du côté exposé aux intempéries selon l'une quelconque des revendications 1 à 5, **caractérisé en ce que** le profilé de contre-cloison (10) inférieur horizontal est étanchéifié latéralement par des bouchons d'étanchéité.

7. Châssis dormant en plastique (1) comprenant une contre-cloison (9) du côté exposé aux intempéries selon l'une quelconque des revendications 1 à 6, **caractérisé en ce que** le profilé de contre-cloison (10) présente une rainure dissimulée par la face visible extérieure (11) du profilé de contre-cloison (10) pour recevoir un rebord de fenêtre (18) .

8. Châssis dormant en plastique (1) comprenant une contre-cloison (9) du côté exposé aux intempéries selon l'une quelconque des revendications 1 à 7, **caractérisé en ce que** les profilés de contre-cloison (10, 10') présentent une branche de fixation s'appliquant contre la face visible extérieure du châssis dormant (1) pour la fixation des profilés de contre-cloison (10, 10') au châssis dormant (1) au moyen de vis.

9. Châssis dormant en plastique (1) comprenant une contre-cloison (9) du côté exposé aux intempéries selon l'une quelconque des revendications 1 à 8, **caractérisé en ce qu'**au moins les deux profilés de contre-cloison latéraux (10'), s'étendant verticalement, et le profilé de contre-cloison inférieur (10), s'étendant horizontalement, présentent la même section transversale.

10. Châssis dormant en plastique (1) comprenant une contre-cloison (9) du côté exposé aux intempéries selon l'une quelconque des revendications 1 à 9, **caractérisé en ce qu'**entre le profilé de contre-cloison (10, 10') et la face visible extérieure du châssis dormant (1) est réalisée une chambre creuse (17) qui est remplie au moins en partie avec un matériau isolant (19).

11. Châssis dormant en plastique (1) comprenant une contre-cloison (9) du côté exposé aux intempéries selon l'une quelconque des revendications 2 à 10, **caractérisé en ce que** les profilés de contre-cloison (10') présentent une rainure de réception (20) s'étendant parallèlement à l'étendue longitudinale pour recevoir un profilé métallique recouvrant un accouplement de châssis dormant.

12. Fenêtre incorporée dans une ouverture de maçonnerie d'un bâtiment, comprenant un châssis dormant en plastique (1) avec une contre-cloison (9) du côté exposé aux intempéries selon l'une quelconque des revendications 1 à 11, **caractérisée en ce que** la région non recouverte par la contre-cloison (9) de la face visible extérieure du châssis dormant en plastique (1) est recouverte au moins essentiellement par le matériau d'isolation (21) isolant le bâtiment du côté extérieur.

13. Fenêtre incorporée dans une ouverture de maçonnerie d'un bâtiment selon la revendication 12, **caractérisée en ce que** du côté de la fenêtre exposé aux intempéries, dans la région inférieure horizontale, est disposé un rebord de fenêtre extérieur (18) qui vient en prise avec une branche s'étendant approximativement parallèlement au plan de la fenêtre dans la rainure (15) du profilé de contre-cloison (10).

14. Fenêtre incorporée dans une ouverture de maçonnerie d'un bâtiment selon la revendication 13, **caractérisée en ce que** l'écoulement d'eau - depuis la région de feuillure du châssis dormant (4) - s'effectue à travers l'ouverture d'écoulement d'eau (8) dans le profilé de chambre creuse (2) du châssis dormant (1) et le profilé de contre-cloison (10) par le biais du rebord de fenêtre extérieur (18).

15. Fenêtre incorporée dans une ouverture de maçonnerie d'un bâtiment selon l'une quelconque des revendications 12 à 14, **caractérisée en ce qu'**il est prévu un rebord de fenêtre intérieur qui est fixé dans un plan qui est situé dans la région de la moitié inférieure du profilé de chambre creuse (2) du châssis dormant (1).
